# EUROPÄISCHE PATENTANMELDUNG

(11) **EP 0 019 613 A1**
(43) Veröffentlichungstag der Anmeldung: **26.11.1980**
(21) Anmeldenummer: 80890056.7
(22) Anmeldetag: 14.05.1980
(51) Int. Cl.: E05C 9/00, E05G 1/026, E06B 5/10

(54) **Verschluss für Türen od. dgl., insbesondere für Geldschrank- und Tresorraumtüren**

(30) Priorität: 15.05.1979 AT 3607/79
(71) Anmelder: Wertheim-Werke Aktiengesellschaft, A-1101 Wien (AT)
(72) Erfinder: Benes, Alfred, A-1232 Wien (AT); Graf, Franz, A-1030 Wien (AT); Föger, Paul, A-1180 Wien (AT); Jung, Herbert, Dr., A-1140 Wien (AT); Wagner, Josef, A-2344 Wien (AT)
(74) Vertreter: Hamburger, Walter A., Dipl.-Ing.

(57) **Zusammenfassung**

Bei diesem Verschluß sind um Achsen (4) drehbare, bezüglich dieser Achsen asymmetrisch ausgebildete Riegel (3) vorgesehen, die in ihrer Schließstellung in Ausnehmungen (7) des gegenüberliegenden Türteiles eingreifen.

Zwecks Verbesserung der Einbruchsicherheit sind die Riegel als Scheibenriegel (3) ausgebildet, deren Drehachsen (4) etwa senkrecht zur Türebene verlaufen.

## Beschreibung

Die Erfindung bezieht sich auf einen Verschluß für Türen od. dgl., insbesondere für Geldschrank- und Tresorraumtüren, mit um Achsen drehbaren, bezüglich dieser Achsen asymmetrisch ausgebildeten Riegeln, die in ihrer Schließstellung in Ausnehmungen des gegenüberliegenden Türteiles eingreifen.

Bei einer bekannt gewordenen Einrichtung dieser Art (DE-OS 26 06 222) sind die Riegel als langgestreckte Wellen sog. Riegelwellen, mit kreissegmentförmigem Querschnitt ausgebildet. Die Wellen erstrecken sich jeweils längs der Seitenkanten der Tür praktisch über die gesamte Länge der jeweiligen Kante, und sind um ihre Längsachsen (die parallel zur Türebene liegen) verdrehbar. In der Offenstellung liegt die ebene Fläche einer solchen Welle im wesentlichen in einer Ebene mit der Stirnfläche der Türkante. Durch Verdrehen der Welle tritt ein Teil der Welle aus dieser Stirnfläche heraus und greift in eine entsprechende Ausnehmung des gegenüberliegenden Türteiles ein. Die Riegelwellen sind bevorzugt in dem Türstock angeordnet und über Kegelzahnräder und Wellen untereinander sowie mit einem zentralen Antrieb verbunden.

Es ist als nachteilig anzusehen, daß durch die hiebei erforderlichen langgestreckten Ausnehmungen in einander gegenüberliegenden Türteilen diese Teile erheblich an Festigkeit verlieren, sodaß die Sicherheit gegen gewaltsames Aufbrechen der Tür gefährdet ist. Zwar werden die Riegelquerschnitte im Gegensatz zu anderen bekannten Verschlüssen vergrößert, doch ist eine Vergrößerung der Riegelquerschnitte sinnlos, wenn die Tragkonstruktion nicht imstande ist, entsprechend hohe Kräfte aufzunehmen, vielmehr noch geschwächt wird. Wegen der Wellendurchtrittsöffnung ist nämlich der Rahmen der Türe aufgeschlitzt, was sich äußerst nachteilig auf seine Festigkeit auswirkt. Daher ist eine besondere Verstärkung des Rahmens durch C-förmige Rippen erforderlich, welche sowohl im Türstock als auch in der Türe die Riegelwelle umgreifen. Aus diesem Grunde und auch wegen des gemeinsamen Kegelradantriebes der Riegelwellen ist der Aufwand, den funktionsfähige Konstruktionen dieser Art erfordern,als außerordentlich hoch zu bezeichnen.

Die heute allgemein üblichen Verriegelungseinrichtungen weisen hingegen zylindrische Bolzen auf, die beim Schließvorgang in axialer Richtung aus dem Türinneren ausgefahren werden. Durch Eindringen in korrespondierende Bohrungen des Türstocks wird die Tür verriegelt.

Bei Versuchen, eine solche Tür gewaltsam aufzubrechen, treten an allen Verriegelungselementen und deren Antriebsmechanismen extreme Beanspruchungen auf. Um die Einbruchsicherheit zu verbessern, hat man daher versucht, die Anzahl der Riegel zu vergrößern, Werkstoffe mit höherer Festigkeit zu verwenden, den Riegelquerschnitt zu vergrößern, die Durchführungsbleche für die Riegel am Türumfang zu verstärken bzw. die Riegel doppelt zu führen und ein Zurückschlagen der Riegel in Richtung ihrer Offenstellung durch Einschwenken von Abstützungen beim Sperrvorgang zu erschweren. Alle diese Versuche führen zu aufwendigeren und teureren Konstruktionen, wobei der Steigerung der Einbruchsicherheit durch das verwendete Verriegelungsprinzip Grenzen gesetzt sind.

Es ist ein Ziel der Erfindung, eine Verriegelungsvorrichtung zu schaffen, die bei wirtschaftlich vertretbarem Aufwand bestmögliche Einbruchsicherheit bietet.

Dieses Ziel läßt sich mit einer Einrichtung der eingangs erwähnten Art erreichen, bei welcher erfindungsgemäß die Riegel als Scheibenriegel ausgebildet sind, deren Drehachsen etwa senkrecht zur Türebene verlaufen.

Die erfindungsgemäße Verriegelungseinrichtung weist gegenüber der bekannten Bolzenverriegelung einen sprunghaft vergrößerten Verriegelungsquerschnitt auf und führtnicht zu einer Schwächung von Tür oder Türstock. Im Gegensatz zu Riegelbolzenverschlüssen, werden bei Einbruchsversuchen an den Riegeln angreifende Kräfte fast gänzlich von dem Antriebsmechanismus ferngehalten. Dadurch kann überdies die Antriebsmechanik sehr einfach ausgeführt werden.

Eine vorteilhafte Weiterbildung des Erfindungsgegenstandes zeichnet sich dadurch aus, daß zumindest einer der Scheibenriegel in der Schließstellung formschlüssig, gegen Bewegung parallel zur Türebene gesichert, mit dem gegenüberliegenden Türteil verbunden ist, vorzugsweise in dem Scheibenriegel eine zu dessen Umfang offene, konzentrische Nut und in dem gegenüberliegenden Türteil ein feststehender, in der Schließstellung des Riegels in diese Nut eingreifender Stift od. dgl. vorgesehen ist. Bei einer derartigen Ausgestaltung können die Scheibenriegel sogar Zugkräfte-parallel zur Türebene aufnehmen und bei einem Einbruchsversuch oder bei Brand ein Abheben (Aufklaffen) der Kassenseitenwände von der Türe verhindern.

Eine einfach herstellbare und technisch günstige Ausführung erhält man, wenn die Scheibenriegel die Form eines Kreisabschnittes mit einem Mittenwinkel von über 180° aufweisen.

Eine überaus verläßliche Verriegelung ergibt sich, falls ein zentrales Drehstück, z.B. eine Scheibe mit den einzelnen Scheibenriegel (oder Scheibenriegelgruppen) über starre Stangen verbunden ist, die einerseits an dem Drehstück und andererseits an den Riegeln angelenkt sind.

Die Erfindung samt ihren weiteren Vorteilen und Merkmalen ist im folgenden an Hand beispielsweiser Ausführungsformen näher erläutert, die in der Zeichnung veranschaulicht sind. Es zeigen Fig. la bzw. 1b schematisch eine erfindungsgemäße Verriegelungseinrichtung an einem Panzerschrank in Offen- bzw. Schließstellung, Fig. 2a bzw. 2b in vergrößerter Darstellung einen Scheibenriegel in Offen- bzw. Schließstellung, der in seiner Schließstellung formschlüssig mit dem gegenüberliegenden Türteil verbunden ist und Fig. 3 eine andere Ausführungsform eines Scheibenriegels.

Gemäß Fig. 1 sind am Umfang der Türe 1 eines Panzerschrankes 2 drei kreisabschnittförmige Scheibenriegel 3 aus Stahl um Achsen 4 drehbar, die senkrecht zur Türebene liegen. Jeder Scheibenriegel 3 ist über eine starre Stange 5 mit einer zentralen Scheibe 6 verbunden, die ihrerseits in hier nicht gezeigter Weise mit einem Betätigungsgriff od. dgl. in Verbindung steht. Durch Betätigung dieses Griffes können die Scheibe 6 und über die Stangen 5 auch die Scheibenriegel 3 verdreht werden. In der Offenstellung gemäß Fig. la liegen die Scheibenriegel vollständig in Ausnehmungen der Türe, sodaß sie nicht aus den Stirnflächen der Türkanten vorragen. In der Stellung gemäß Fig. la kann die Türe 1 geöffnet oder geschlossen werden.

Durch Verdrehen der Scheibe 6 können die Scheibenriegel 3 verdreht werden, hier um etwa 90°, sodaß die Riegel 3 in Ausnehmungen 7 des Türstockes 8 eintauchen (Fig. lb) und die Türe 1 mit dem Türstock 8 verriegeln. Es versteht sich, daß die Scheibenriegel 3 an entsprechend starken, z.B. mit der Tür 1 verschweißten Achsen gelagert sind. In der Praxis werden meist mehr als nur drei Scheibenriegel vorgesehen sein; so können an jeder Türkante einige Scheibenriegel angeordnet, miteinander auf Bewegung verbunden und über je eine, jeder Riegelgruppe zugeordnete Stange durch Verdrehen einer zentralen Scheibe betätigbar sein.

Bei bekannten Bolzenverriegelungen können die Bolzen durch Schläge oder bei bereits zerstörtem Antriebsmechanismus schon durch bloßes Kippen des Kassenschrankes in ihre Offenstellung geschoben werden. Ein besonderer Vorteil der beschriebenen Scheibenriegel 3 ist darin zu sehen, daß parallel oder senkrecht zur Türebene angreifende Kräfte zum größten Teil von den starr mit der Türe verbundenen Riegelachsen aufgenommen werden und nicht vom Antriebsmechanismus wie bei Bolzenriegelwerken. Außerdem ist es leicht möglich, dafür zu sorgen, daß die Scheibenriegel 3 auch bei abgeschnittenen Stangen 5 in ihrer Schließstellung verbleiben. Dies kann z.B. durch entsprechende Gewichtsverteilung, Federn oder erhöhte Reibung erreicht werden. Naturgemäß ist es auch möglich, die Scheibenriegel in dem Stock einer zu sichernden Tür unterzubringen und die zugehörigen Gegenausnehmungen in der Türe auszubilden. In diesem Fall wird ein anderer Antrieb verwendet oder die Scheibenriegel werden einzeln oder gruppenweise betätigt.

Der z.B. in der Tür 1 gelagerte Scheibenriegel 3 nach Fig. 2 ist mit einer konzentrischen, zur Stirnseite hin offenen Nut 9 versehen. Innerhalb der Gegenausnehmung 7 des Türstockes 8 ist ein Bolzen 10 festgeschweißt, der parallel zur Riegeldrehachse 4 verläuft.

Der Scheibenriegel kann hier mittels eines geeigneten Antriebes um 180° verdreht werden, wobei der Bolzen 10 in die Nut.9 der Riegelscheibe 3 formschlüssig eingreift und somit in der Schließstellung nicht nur für eine Verriegelung senkrecht sondern auch parallel zur Türebene sorgt. Hiedurch ist die Einbruchssicherheit weiter erhöht, da der Riegel nun auch Zugkräfte aufnehmen kann, die bei allfälligen Einbruchsversuchen oder Brand zwischen Türe und Türstock auftreten. Die formschlüssige Zusatzverbindung des Scheibenriegels 3 mit dem gegenüberliegenden Türteil kann selbstverständlich auch auf andere Weise als gezeigt erfolgen, so kann auch der Scheibenriegel 3 mit einem Vorsprung oder Bolzen versehen sein, der in eine entsprechende Hinterschneidung, Ausnehmung od. dgl. im gegenüberliegenden Türteil eingreift.

Wenngleich die Ausbildung der Scheibenriegel 3 in Form von Kreisabschnitten mit einem Mittenwinkel von z.B.über 180⁰ besonders zweckmäßig ist, können die Scheibenriegel auch andere Gestalt aufweisen, wie dies in Fig. 3 angedeutet ist, wo ein nierenförmiger Scheibenriegel 11 gezeigt ist. Wesentlich ist die bezüglich der Drehachse asymmetrische Ausgestaltung, worunter eine nicht rotationssymmetrische Gestalt zu verstehen ist.

## Patentansprüche

1. Verschluß für Türen od. dgl., insbesondere für Geldschrank- und Tresorraumtüren, mit um Achsen (4) drehbaren, bezüglich dieser Achsen asymmetrisch ausgebildeten Riegeln (3), die in ihrer Schließstellung in Ausnehmungen (7) des gegenüberliegenden Türteiles eingreifen, dadurch gekennzeichnet, daß die Riegel als Scheibenriegel (3) ausgebildet sind, deren Drehachsen (4) etwa senkrecht zur Türebene verlaufen.

2. Verschluß nach Anspruch 1, dadurch gekennzeichnet, daß zumindest einer der Scheibenriegel (3) in der Schließstellung formschlüssig, gegen Bewegung parallel zur Türebene gesichert, mit dem gegenüberliegenden Türteil ver_{"} bunden ist, vorzugsweise in dem Scheibenriegel (3) eine zu dessen Umfang offene, konzentrische Nut (9) und in dem gegenüberliegenden Türteil ein feststehender, in der Schließstellung des Riegels (3) in diese Nut eingreifender Stift (10) od. dgl. vorgesehen ist.

3. Verschluß nach Anspruch 1 oder 2, dadurch gekennzeichnet, daß die Scheibenriegel (3) die Form eines Kreisabschnittes mit einem Mittenwinkel von über 180° aufweisen.

4. Verschluß nach einem der Ansprüche 1 bis 3, dadurch gekennzeichnet, daß ein zentrales Drehstück, z.B. eine Scheibe (6), mit den einzelnen Scheibenriegel (3) (oder Scheibenriegelgruppen) über starre Stangen (5) verbunden ist, die einerseits an dem Drehstück und andererseits an den Riegeln (3) angelenkt sind.
